# EUROPÄISCHE PATENTANMELDUNG

(11) **EP 0 092 654 A2**
(43) Veröffentlichungstag der Anmeldung: **02.11.1983**
(21) Anmeldenummer: 83101515.1
(22) Anmeldetag: 14.04.1981
(51) Int. Cl.: H05B 41/29

(54) **Vorschaltgerät**

(62) Teilanmeldung aus: 81900979.6
(71) Anmelder: SIEMENS AKTIENGESELLSCHAFT, 80333 München (DE)
(72) Erfinder: Kerscher, Max, Ing. grad., D-8224 Chieming (DE); Nguyen, Anh-Dung, Dipl.-Ing., CH-1213 Petit Lancy Geneve (CH)

(57) **Zusammenfassung**

Zur Erhöhung der Lebensdauer einer Entladungslampe mit heizbaren Elektroden ist vor einer Zündung der Lampe für eine ausreichende Vorheizung zu sorgen. Bei einem Wechselrichter, dessen Lastkreis die Entladungslampe (L) und einen Serienresonanzkreis (C23, L7) in Reihenschaltung enthält, wird eine ausreichende Vorheizung erfindungsge- mäß durch eine vorübergehende Erhöhung der Betriebsfrequenz des Wechselrichters erreicht. Wenn die Schalter des Wechselrichters über einen Transformator (T8) gesteuert werden, dessen Primärwicklung in dem Lastkreis liegt, wird dies insbesondere durch Kurzschließen einer kleinen Zusatzwicklung (L85) erreicht.

## Beschreibung

Die Erfindung betrifft ein Vorschaltgerät gemäß Oberbegriff von Anspruch 1.

Der Erfindung liegt die Aufgabe zugrunde, vor Zündung der Entladungslampe für eine ausreichende Vorheizung zu sorgen, da sich dadurch die Lebensdauer einer solchen Lampe steigern läßt.

Die erfindungsgemäße Lösung dieser Aufgabe besteht darin, die Betriebsfrequenz des Wechselrichters während einer ausreichend großen Vorheizzeit auf einen so hohen Wert zu steuern, daß die Spannung an der Lampe auch bei hoher Umgebungstemperatur nicht zu deren Zündung ausreicht.' Die Reduzierung der Spannung an der Lampe ist dabei darauf zurückzuführen, daß der Arbeitspunkt auf der Resonanzkurve des Reihenresonanzkreises entsprechend weit von der Resonanzfrequenz weg verlegt wird.

Ein besonders einfaches Ausführungsbeispiel der Erfindung erhält man, wenn die Betriebsfrequenz des Wechselrichters durch einen Sättigungstransformator bestimmt ist, dessen Primärwicklung im Lastkreis liegt; hierbei genügt es, diesen Transformator mit einer kleinen Zusatzwicklung zu versehen und diese während der Vorheizzeit kurzzuschliessen. Ein solches Ausführungsbeispiel der Erfindung wird anhand der Figur näher erläutert:
Der Wechselrichter W wird von einem Hochsetzsteller gespeist, der einen Speicherkondensator C18 enthält, der einerseits über eine Sperrdrossel L1, eine Ladediode D27 und eine Ladedrossel L4 sowie andererseits über einen Meßwiderstand R33 an einen Hauptgleichrichter G1 in Zweiwegschaltung angeschlossen ist, der von einem Wechselspannungsnetz gespeist wird. Zur Regelung der Spannung an dem Speicherkondensator C18 dient ein Regler X mit einem Haupttransistor V6, über den die Ladedrossel L4 an den Hauptgleichrichter schaltbar und dadurch aufladbar ist, wobei V6 als Schalter betrieben wird.

Der Wechselrichter W enthält zwischen seinen an dem Speicherkondensator C18 liegenden Klemmen 11, 8 zwei Transistoren V7, V8 in Reihenschaltung. Parallel zur Schaltstrecke des Transistors V7 liegt ein Serienresonanzkreis mit der Drossel L7 und dem Kondensator C23 in Reihe mit einem Umschwingkondensator C22 und der Primärwicklung L81 eines Sättigungstransformators T8 mit Sekundärwicklungen L82, L83, L84 und L85. Parallel zu dem Kondensator C23 ist die Entladungslampe L angeordnet, so daß deren Elektroden in Reihenschaltung mit dem Serienresonanzkreis liegen.

Zur abwechselnden Durchsteuerung der Transistoren V7, V8 dient eine an sich bekannte Schaltung, von der nur die Sekundärwicklungen L83, L84 des Sättigungstransformators T8 dargestellt sind. Daraus ergibt sich abwechselnd eine Aufladung des Umschwingkondensators C22 über V8 aus C18 und anschließend eine Entladung über V7. Die durch den Sättigungstransformator bestimmte Betriebsfrequenz des Wechselrichters liegt dabei etwas über der Resonanzfrequenz des Serienresonanzkreises: Dadurch entsteht zwischen der Umsteuerung.von V7 und V8 jeweils eine Lücke. Ein verzögerter Anlauf des Wechselrichters wird mit Hilfe eines Kondensators C19 sichergestellt, der erst aufgeladen wird, wenn der Regler X arbeitet: Bei ausreichender Spannung an C19 wird V8 über eine Trigger-Diode D34 durchgesteuert und dabei C19 über D33 wieder entladen.

Der Sättigungstransformator T8 hat eine zusätzliche Sekundärwicklung L82, durch die über eine bistabile Schalteinrichtung K eine stromabhängige Abschaltung des Wechselrichters bewirkt wird. Die Schalteinrichtung K enthält einen über eine Diode D16 rückgekoppelten Komparator V12 und einen von ihm gesteuerten Transistor V10.

Die Abschaltung ist abhängig von der Spannung an den Kondensatoren C11 und C10, die über R14 entladen und über eine Diode D41 und einen Widerstand R41 mit einer Spannung aufgeladen werden, die von der Sekundärwicklung L82 des Transformators T8 geliefert wird und die dem Strom durch L7 proportional ist.

Abhängig von der Spannung am Kondensator C11 wird auch eine Schalteinrichtung S gesteuert, von der nur ein Transistor V18 dargestellt ist, durch den die Sekundärwicklung L85 des Sättigungstransformators T8 kurzschließbar ist, die hierzu zwischen den Wechselstromklemmen einer Gleichrichterbrücke liegt. Der Transistor V18 wird beispielsweise durch eine monostabile Kippstufe durchgesteuert, sobald der Wechselrichter zu arbeiten beginnt und an C11 eine Spannung auftritt. Die Wicklung L85 ist dann kurzgeschlossen, so daß der Wechselrichter mit höherer Frequenz schwingt, wodurch die Spannung am Reihenresonanzkreis und damit an der Lampe auf einen zum Zünden nicht ausreichenden Wert zurückgenommen ist. Nach Ablauf der Rückkippzeit der monostabilen Kippstufe, die sich nach der erforderlichen Vorheizung der Lampe richtet, geht Transistor V18 wieder in den Sperrzustand über und hebt den Kurzschluß der Wicklung L85 auf: Der Wechselrichter arbeitet dann mit seiner normalen Betriebsfrequenz und einer zum Zünden ausreichenden Leerlaufspannung.

## Patentansprüche

1. Vorschaltgerät für eine Entladungslampe (L) mit heizbaren Elektroden, die in Reihe mit einem Reihenresonanzkreis (C23, L7) den Lastkreis des Wechselrichters bildet, wobei der Kondensator (C23) des Reihenresonanzkreises zwischen den Elektroden der Entladungslampe (L) liegt, und wobei die Betriebsfrequenz des Wechselrichters über der Resonanzfrequenz des Reihenresonanzkreises liegt, dadurch gekennzeichnet , daß die Betriebsfrequenz des Wechselrichters während einer Vorheizzeit auf einen so hohen Wert gesteuert ist, daß die Spannung an der Entladungslampe (L) auch bei hoher Umgebungstemperatur nicht zu ihrer Zündung ausreicht.

2. Vorschaltgerät nach Anspruch 1, mit einem die Betriebsfrequenz des Wechselrichters bestimmenden Sättigungstransformator (T8), dessen Primärwicklung (L81) im Lastkreis des Wechselrichters liegt und der mit Spannungen an seinen Sekundärwicklungen (L83, L84) die Schalter (V7, V8) des Wechselrichters steuert, dadurch gekennzeichnet , daß der Sättigungstransformator (T8) eine zusätzliche Sekundärwicklung (L85) hat, die während der Vorheizzeit kurzgeschlossen ist.

3. Vorschaltgerät nach Anspruch 2, mit einer bistabilen Schalteinrichtung (K), in deren Eingangskreis ein RC-Glied (R14, C11) liegt, das abhängig vom Strom im Lastkreis des Wechselrichters geladen wird, gekennzeichnet durch eine monostabile Kippstufe (S), die sich nach dem Anschalten des Vorschaltgerätes in Vorheizstellung befindet und dabei die zusätzliche Wicklung (L85) kurzschließt und die in den Normalzustand zurückkippt, wenn die Spannung an dem RC-Glied einen Mindestwert erreicht hat.
